# EUROPÄISCHE PATENTSCHRIFT

(11) **EP 1 338 783 B1**
(45) Veröffentlichungstag und Bekanntmachung des Hinweises auf die Patenterteilung: **09.01.2008**
(21) Anmeldenummer: 03100347.8
(22) Anmeldetag: 14.02.2003
(51) Int. Cl.: F02F 11/00, F02F 1/24, F16J 15/08, F02F 7/00

(54) **Anordnung mit einem Injektor und einer Zylinderkopfabdichtung sowie entsprechendes Montageverfahren**
Arrangement of an injector and cylinder head gasket and method of assembly
Agencement d'un injecteur et joint de culasse et procédé de montage

(30) Priorität: 21.02.2002 DE 10207287
(43) Veröffentlichungstag der Anmeldung: 27.08.2003
(73) Patentinhaber: Siemens VDO Automotive AG, 93055 Regensburg (DE)
(72) Erfinder: Dick, Jürgen, 93164, Laaber (DE); Simmet, Martin, 93051, Regensburg (DE); Schürz, Willibald, Dr., 93188, Pielenhofen (DE)
(74) Vertreter: Maier, Daniel Oliver

(56) Entgegenhaltungen:
- JP-A- 11 270 436
- US-A- 4 922 880
- US-A- 5 699 770
- PATENT ABSTRACTS OF JAPAN Bd. 2000, Nr. 26, 1. Juli 2002 (2002-07-01) & JP 2001 248522 A (KUBOTA CORP), 14. September 2001 (2001-09-14)
- PATENT ABSTRACTS OF JAPAN Bd. 2000, Nr. 22, 9. März 2001 (2001-03-09) & JP 2001 140729 A (YANMAR DIESEL ENGINE CO LTD), 22. Mai 2001 (2001-05-22)
- PATENT ABSTRACTS OF JAPAN Bd. 2003, Nr. 02, 5. Februar 2003 (2003-02-05) & JP 2002 295341 A (HINO MOTORS LTD), 9. Oktober 2002 (2002-10-09)

## Beschreibung

Die vorliegende Erfindung betrifft eine Anordnung mit einem Injektor gemäß dem Oberbegriff des Patentanspruchs 1. (Vergleiche mit US-A-5699770).

Die Konstruktion moderner Vierventilmotoren benötigt eine Po-sitionierung des Kraftstoffinjektors im Zylinderkopf zentral zum Verbrennungsraum. Der obere Teil des Injektorkörpers mit den Anschlüssen für den Kraftstoff und die Elektrik ragt dabei über die Zylinderkopfabdichtung hinaus, um eine Zugänglichkeit ohne Demontage der Zylinderkopfabdeckung zu gewährleisten. Eine Durchführung des Injektors durch die Zylinderkopfabdeckung muss dabei abgedichtet sein. Aktuell wird für diese Abdichtung ein zusätzlicher Deckel verwendet. Am Injektorkörper ist an entsprechender Stelle eine Dichtfläche für den Deckel integriert. Bei der Motormontage wird nach der Montage der Zylinderkopfabdeckung der Injektor eingebaut und anschließend der Deckel mit mehreren Schrauben an der Zylinderkopfabdeckung befestigt.

Die US 5 699 770 A und die DE 37 36 198 A1 offenbaren jeweils eine Dichtungsanordnung einer Zylinderkopfabdeckung bzw. eines Steuergehäusedeckels mit einem Kraftstoffinjektor bzw. einem Steckerteil für einen Kraftstoffinjektor, wobei in Radialrichtung zwischen einem Axialabschnitt des Kraftstoffinjektors bzw. des Steckerteils und einem Axialabschnitt der Zylinderkopfabdeckung bzw. des Steuergehäusedeckels eine Dichtung vorgesehen ist. Eine Flexibilität bei der Verwendung von Kraftstoffinjektoren in unterschiedlichen Zylinderköpfen bzw. Steuergehäusedeckel ist dadurch eingeschränkt. Hierfür muss entweder der Kraftstoffinjektor, oder die Zylinderkopfabdeckung bzw. der Steuergehäusedeckel konstruktiv geändert werden.

Aufgabe der vorliegenden Erfindung ist es, eine gattungsgemäße Anordnung zu vereinfachen, wobei ein Injektor für unterschiedliche Zylinderkopfabdeckungen geeignet sein soll.

Erfindungsgemäß ist dies bei einer Anordnung mit den Merkmalen des Patentanspruchs 1 erreicht. Der Adapter ist mit dem Injektor fest verbunden und verschließt die Öffnung der Zylinderkopfabdeckung Dieser Adapter kann entsprechend der jeweiligen Einbausituation gestaltet werden. Je nach Anforderungen des Motorherstellers kann nun die Dichtung zwischen dem Injektor und der Zylinderkopfabdeckung radial oder axial ausgeführt sein. Dadurch verringert sich die Anzahl der erforderlichen Bauteile. Weiterhin können alle Injektoren mit dem jeweils daran befestigten Adapter im Motor montiert werden und anschließend wird die Zylinderkopfabdeckung darüber montiert.

Vorteilhafterweise ist in radialer Richtung zwischen dem Adapter und der Zylinderkopfabdeckung ein Dichtungselement angeordnet. Dadurch können axiale Toleranzen bzw. Toleranzen in Längsrichtung des Injektors einfach ausgeglichen werden. Dies ist dann sichergestellt, wenn sich zwischen dem Adapter und der Zylinderkopfabdeckung umfangsseitig in axialer Richtung eine Dichtfläche erstreckt, deren Erstreckung in axialer Richtung größer ist als die Stärke der Zylinderkopfabdeckung. Um Material sparen zu können, kann der Adapter als Profilteil ausgebildet sein.

Gemäß einer bevorzugten Ausführungsform ist vorgesehen, dass der Adapter eine Kreisflächenform aufweist, und dass der Injektor im Mittelpunkt des Adapters sitzt. Durch diese bzgl. der Injektorachse rotationssymmetrische Ausbildung der Anordnung ist diese völlig unabhängig von der Drehposition des Injektors.

Weitere vorteilhafte Ausgestaltungen der Erfindung sind den weiteren abhängigen Patentansprüchen zu entnehmen.

Nachfolgend sind zwei Ausführungsbeispiele der erfindungsgemäßen Anordnung mit dem Injektor sowie ein entsprechendes Montageverfahren beschrieben; es zeigen:
- Fig. 1: in einer perspektivischen Ansicht, teilweise als Schnittdarstellung ausschnittsweise die Anordnung gemäß einem ersten Ausführungsbeispiel welches nicht von der Erfindung umfaßt ist, sowie
- Fig. 2: in einer Darstellung gemäß Fig. 1 die Anordnung gemäß einem zweiten Ausführungsbeispiel.

Gemäß Fig. 1 ist ein Kraftstoffinjektor 1 sowie ein damit fest verbundener Aluminium-Adapter 3 an einem Zylinderkopf (nicht gezeigt) montiert. Der obere Teil des Injektors 1 ragt durch eine ovale Öffnung 5 einer ebenfalls an dem Zylinderkopf befestigten Aluminium-Zylinderkopfabdeckung 7. Der Injektor 1 weist in an sich bekannter Weise an dem oberen Teil einen separaten Stecker 6 auf, der in an sich bekannter Weise für die Zuführung der Elektronik, die Zuführung von Kraftstoff unter hohem Druck sowie die Abführung eines Leckagekraftstoffstroms dient. An dem Injektor 1 ist in Höhe der Öffnung 5 bzw. der Durchführung durch die Zylinderkopfabdeckung 7 der Adapter 3 fest montiert. Die Montage des Adapters 3 kann durch eine Verklinkung, durch ein Aufpressen oder durch ein Verstemmen geschehen. Der Adapter 3 ist als U-Profil ausgebildet, seine Oberseite ist eben gestaltet sowie geringfügig oberhalb der Oberseite der Zylinderkopfabdeckung 7 angeordnet. Die Abdichtung zwischen dem Injektor 1 und dem Adapter 3 erfolgt durch ein Injektordichtungselement 9, z. B. einen O-Ring. Die Zylinderkopfabdeckung 7 weist im Bereich der Durchführung 5 eine Gummidichtung 11 auf, die zum Adapter 3 hin umfangsseitig abdichtet. Zur Montage der Anordnung sind keine weiteren Teile erforderlich. Evtl. auftretende axiale Fertigungstoleranzen werden automatisch ausgeglichen. Geringfügige Positionstoleranzen werden durch die radiale Abdichtung bzw. die Gummidichtung 11 ausgeglichen.

Der Adapter 3 kann aus Kunststoff, beispielsweise PA 66, bestehen oder alternativ wie in Fig. 1 gezeigt aus einem Aluminiumblech gefertigt sein. Die Materialauswahl für den Adapter 3 ist dabei an das Material der Zylinderkopfabdeckung 7 angepasst. Besteht die Abdeckung 7 beispielsweise aus Aluminium, dann wird auch der Adapter 3 aus Aluminiumblech gefertigt. Ziel ist es jeweils eine zumindest annähernd gleiche Wärmeausdehnung von Adapter 3 und Abdeckung 7 zu erreichen. Eine T-Form der Dichtung 11 gemäß Fig. 1 ist an die Zylinderkopfabdeckung 7 aus Aluminium-Blech angepasst, da dabei eine entsprechende Nut für die Befestigung der Gummidichtung 11 in die Abdeckung 7 problemlos eingebracht werden kann. Die Höhe der Dichtung 11 bzw. deren Erstreckung in Längsrichtung des Injektors 1, sowie die Höhe der Gegenfläche des Adapters 3 sind deutlich größer gewählt als die Stärke S der Abdeckung. Dadurch ist in axialer Richtung umfangsseitig eine ausreichend hohe Dichtfläche 12 gebildet. Zudem ist die Gummidichtung 11 auch bei durch die Montage der Abdeckung 7 auftretenden Kräfte in axialer Richtung sicher an der Zylinderkopfabdeckung gehalten. Der Adapter 3 weist eine plane Oberfläche auf, die oberhalb der Oberfläche der Abdeckung 7 angeordnet ist und weich in diese übergeht. So ist auch verhindert, dass sich Schmutz (oder Wasser) im Dichtungsbereich ansammeln kann, der bei einer Reparatur auf den Zylinderkopf fallen könnte. Bei einer Zylinderkopfabdeckung 7 aus Kunststoff kann die Gummidichtung 11 dagegen auch mit dem Kunststoff direkt verklebt sein.

Bei der Montage der Anordnungen gemäß Fig. 1 und auch 2 wird zunächst der Injektor 1 mit dem Adapter 3 in einer Vormontage fest verbunden. Diese vormontierte Einheit wird angeliefert und mit einem Befestigungselement 13 (lediglich in Fig. 2 dargestellt) im Zylinderkopf festgeschraubt. Anschließend wird die Zylinderkopfabdeckung 7 in an sich bekannter Weise über Schrauben am Motorblock festgeschraubt (nicht gezeigt). Die Abdeckung 7 wird dabei einfach von oben über den Adapter 3 gestülpt. Dabei hängt die Größe der Öffnung 5 der Abdeckung 7 von der Form des Injektors 1 bzw. des Steckers 6 ab. Bevorzugt ist, die Zylinderkopfabdeckung 7 über eine gerade Aufsteckbewegung auf dem Zylinderkopf zu montieren. Die Grundfläche des Adapters 3 ist dazu größer als die entsprechende Grundfläche des im Adapter 3 gehalterten Injektors 1 gewählt. Falls ausreichend Platz vorhanden ist, können die Öffnung 5 sowie der Adapter 3 in Abweichung von den Darstellungen in Fig. 1 und 2 auch kreisförmig ausgebildet sein und der Injektor 1 im Mittelpunkt des Adapters 3 bzw. der Öffnung 5 angeordnet sein. Die Kreisform bietet den Vorteil, dass ein Fehler in Folge einer Verdrehposition des Injektors 1 keine Probleme bereitet, wodurch die Montage der Anordnung insgesamt erleichtert ist.

Bei dem zweiten Ausführungsbeispiel , welches die Erfindung erlautert, ist der Adapter 3 gemäß Fig. 2 aus Kunststoff ausgeführt und zusammen mit der Steckerumspritzung 6 einteilig hergestellt. Die Verbindung des Kunststoff-Adapters 3 mit dem Injektor 1 ist durch eine Verklinkung realisiert, wozu der Injektor 1 Bohrungen aufweist, in die Federn des Adapters 3 eingeschnappt sind (nicht gezeigt). Zur Steigerung der Stabilität des Adapters 3 weist dieser Versteifungsrippen auf. Zwischen der Unterseite der Abdeckung 7 und der Oberseite des Adapters 3 ist die ringförmige Dichtung 11 angeordnet. Gemäß dem zweiten Ausführungsbeispiel können insbesondere radiale Toleranzen der Anordnung problemlos ausgeglichen werden. Unterschiedliche Wärmeausdehnungskoeffizienten von Adapter 3 und Abdeckung 7 sind aufgrund der Verschiebbarkeit nicht so kritisch wie in der Anordnung gemäß dem ersten Ausführungsbeispiel. Deshalb könnten Adapter 3 und Abdeckung 7 auch aus völlig unterschiedlichen Materialien bestehen.

Es sind auch Ausführungen der Anordnung möglich, welche eine kombinierte axiale und radiale Abdichtung zur Zylinderkopfabdeckung aufweisen (nicht gezeigt).

## Patentansprüche

1. Anordnung mit einem Injektor (1), der in einer Öffnung (5) einer Zylinderkopfabdeckung (7) in einem Zylinderkopf gehaltert ist, wobei
mit dem Injektor (1) ein Adapter (3) fest verbunden ist, der die Öffnung der Zylinderkopfabdeckung (7) verschließt und abdichtet,
**dadurch gekennzeichnet, dass** der Adapter (3) aus Kunststoff ausgeführt und einstückig mit einer Steckerumspritzung (6) des Injektors ausgeformt ist, und dass in axialer Richtung zwischen dem Adapter (3) und der Zylinderkopfabdeckung (7) ein Dichtungselement (11) angeordnet ist.

2. Anordnung nach Anspruch 1, **dadurch gekennzeichnet, dass** die Materialien des Adapters (1) und der Zylinderkopfabdeckung (7) zumindest ähnliche Wärmeausdehnungskoeffizienten aufweisen.

3. Anordnung nach einem der vorhergehenden Ansprüche, **dadurch gekennzeichnet, dass** in radialer Richtung zwischen dem Adapter (3) und der Zylinderkopfabdeckung (7) ein Dichtungselement (11) angeordnet ist.

4. Anordnung nach Anspruch 3, **dadurch gekennzeichnet, dass** der Adapter (3) als Profilteil ausgebildet ist.

5. Anordnung nach Anspruch 3 oder 4, **dadurch gekennzeichnet, dass** zwischen dem Adapter (3) und der Zylinderkopfabdeckung (7) umfangsseitig in axialer Richtung eine Dichtfläche (12) ausgebildet ist, deren Erstreckung in axialer Richtung größer ist, als die Stärke (s) der Zylinderkopfabdeckung (7).

6. Anordnung nach einem der vorhergehenden Ansprüche, **dadurch gekennzeichnet, dass** eine Grundfläche des Adapters (3) größer ist, als eine entsprechende Grundfläche des im Adapter (3) gehalterten Injektors (1).

7. Anordnung nach einem der vorhergehenden Ansprüche, **dadurch gekennzeichnet, dass** der Adapter (3) und die Öffnung (5) der Abdeckung (7) eine Kreisflächenform aufweisen, und dass der Injektor (1) im Mittelpunkt des Adapters (3) bzw. der Öffnung (5) angeordnet ist.

8. Anordnung nach einem der vorhergehenden Ansprüche, da durch **gekennzeichnet**, dass der Adapter (3) eine ebene Oberfläche aufweist, die sich zumindest auf gleicher Höhe erstreckt, wie die Oberfläche der Zylinderkopfabdeckung (7).

## Claims

1. Arrangement comprising an injector (1) held in an opening (5) in a cylinder head cover (7) in a cylinder head, with
an adapter (3) fixed to the injector (1) closing and sealing the opening in the cylinder head cover,
**characterised in that**
the adapter (3) is made of plastic and is formed in one piece with a socket moulding (6) of the injector and that a sealing element (11) is arranged in the axial direction between the adapter (3) and the cylinder head cover (7).

2. Arrangement according to claim 1,
**characterised in that**
the materials of the adapter (1) and the cylinder head cover (7) comprise at least similar thermal expansion coefficients.

3. Arrangement according to one of the preceding claims,
**characterised in that**
a sealing element (11) is arranged in the radial direction between the adapter (3) and the cylinder head cover (7).

4. Arrangement according to claim 3, **characterised in that** the adapter (3) is embodied as a profiled part.

5. Arrangement according to claim 3 or 4, **characterised in that** a sealing surface (12) is embodied on the peripheral side in the axial direction between the adapter (3) and the cylinder head cover (7), the extension of which is greater in the axial direction than the strength (S) of the cylinder head cover (7).

6. Arrangement according to one of the preceding claims, **characterised in that** a base area of the adapter (3) is greater than a corresponding base area of the injector (1) held in the adapter (3).

7. Arrangement according to one of the preceding claims, **characterised in that** the adapter (3) and the opening (5) of the cover (7) comprise a circular area shape, and that the injector (1) is arranged in the centre of the adapter (3) and/or opening (5).

8. Arrangement according to one of the preceding claims, **characterised in that** the adapter (3) comprises a level surface, which extends at least level with the surface of the cylinder head cover (7).

## Revendications

1. Agencement avec un injecteur (1) qui est fixé dans une ouverture (5) d'un couvercle de culasse (7) dans une culasse, dans lequel
un adaptateur (3), qui obture et qui étanche l'ouverture du couvercle de culasse (7), est raccordé fixement à l'injecteur (1),
**caractérisé en ce que** l'adaptateur (3) est réalisé en matière plastique et est moulé en une seule partie avec un moulage par injection du connecteur (6) de l'injecteur et **en ce qu'**un élément d'étanchéité (11) est disposé entre l'adaptateur (3) et le couvercle de culasse (7) dans la direction axiale.

2. Agencement selon la revendication 1, **caractérisé en ce que** les matériaux de l'adaptateur (3) et du couvercle de culasse (7) présentent au moins des coefficients de dilatation thermique similaires.

3. Agencement selon l'une quelconque des revendications précédentes, **caractérisé en ce qu'**un élément d'étanchéité (11) est disposé entre l'adaptateur (3) et le couvercle de culasse (7) dans la direction radiale.

4. Agencement selon la revendication 3, **caractérisé en ce que** l'adaptateur (3) est réalisé sous forme de pièce profilée.

5. Agencement selon la revendication 3 ou 4,
**caractérisé en ce qu'**une surface d'étanchéité (12), dont l'extension dans la direction axiale est plus importante que l'épaisseur (S) du couvercle de culasse (7), est formée entre l'adaptateur (3) et le couvercle de culasse (7) du côté du pourtour dans la direction axiale.

6. Agencement selon l'une quelconque des revendications précédentes, **caractérisé en ce qu'**une surface de base de l'adaptateur (3) est plus grande qu'une surface de base correspondante de l'injecteur (1) fixé dans l'adaptateur (3).

7. Agencement selon l'une quelconque des revendications précédentes, **caractérisé en ce que** l'adaptateur (3) et l'ouverture (5) du couvercle de culasse (7) présentent une forme de surface circulaire et **en ce que** l'injecteur (1) est placé au centre de l'adaptateur (3) ou de l'ouverture (5).

8. Agencement selon l'une quelconque des revendications précédentes, **caractérisé en ce que** l'adaptateur (3) présente une surface plane qui s'étend au moins à la même hauteur que la surface du couvercle de culasse (7).
